# EUROPÄISCHE PATENTSCHRIFT

(11) **EP 0 189 429 B1**
(45) Veröffentlichungstag und Bekanntmachung des Hinweises auf die Patenterteilung: **28.09.1988**
(21) Anmeldenummer: 85902464.8
(22) Anmeldetag: 17.05.1985
(51) Int. Cl.: G07D 3/00, G07D 5/00

(54) **VORRICHTUNG ZUM ZÄHLEN UND SORTIEREN VON MÜNZEN EINES MÜNZENKOLLEKTIVES**
DEVICE FOR COUNTING AND SORTING COINS IN A COIN COLLECTOR
INSTALLATION POUR COMPTER ET TRIER DES PIECES DE MONNAIE D'UN COLLECTEUR DE PIECES DE MONNAIE

(30) Priorität: 22.05.1984 DE 3419589
(43) Veröffentlichungstag der Anmeldung: 06.08.1986
(73) Patentinhaber: F. Zimmermann & Co., D-10785 Berlin (DE)
(72) Erfinder: ZIMMERMANN, Gert, D-1000 Berlin 33 (DE)
(74) Vertreter: Lüke, Dierck-Wilm, Dipl.-Ing.
(86) Internationale Anmeldenummer: DE8500171
(87) Internationale Veröffentlichungsnummer: WO8505478

(56) Entgegenhaltungen:
- DE-A- 2 301 472
- DE-A- 2 420 458
- DE-A- 3 325 486
- DE-A- 3 425 030
- DE-B- 2 547 685
- GB-A- 2 045 500
- US-A- 4 089 400

## Beschreibung

Die Erfindung bezieht sich auf eine Vorrichtung zum Zählen und Sortieren von Münzen eines Münzenkollektives gemäß dem Oberbegriff des Patentanspruches 1.

Eine Vorrichtung der gattungsgemäßen Art ist aus der DE-A-2 301 472 vorbekannt. Bei dieser besteht das der Aussortieröffnung zugeordnete Ableitelement in einer Ausführungsform (Fig. 5) aus einer Klappe, die in ihrer inaktiven Stellung in der Ebene der Aussortieröffnung liegt und diese verschließt, so daß die Münzen die Aussortieröffnung und damit das Ableitelement frei passieren können. Zum Aussortieren von Fehlmünzen wird die Klappe hochgeschwenkt, so daß die Aussortieröffnung freigegeben wird und die Fehlmünze aus der Führungsbahn in die Aussortieröffnung fällt. In einer weiteren Ausführungsform besteht das Ableitelement aus einer Ausstoßvorrichtung, die gegenüber einer seitlichen Aussortieröffnung angeordnet ist. Sobald eine Fehlmünze die Ausstoßvorrichtung erreicht, wird die Fehlmünze über einen Stößel in die seitliche Aussortieröffnung gestoßen. Beide Ausführungsformen arbeiten relativ langsam und sind bei den hohen Zähl- und Sortiergeschwindigkeiten moderner Münzenzähl-und Sortiervorrichtungen von bis zu 3000 Münzen pro Minute nicht zu gebrauchen.

Bei einer weiteren bekannten Vorrichtung zum Zählen und Sortieren von Münzen ist in Bewegungsrichtung der Münzen hinter der Aussortieröffnung eine einzige Ausfallöffnung fur die Münzen vorgesehen. Die Weite der Aussortieröffnung in zur Führungskante senkrechter Richtung ist einstellbar. Auf den Münzteller einer solchen Vorrichtung werden unsortierte Münzen mittels einer bekannten Vibrationsrutsche gefördert. Die Weite der Aussortieröffnung wird auf den Durchmesser der größten zu sortierenden und zu zählenden Münze eingestellt, so daß diese Münzen die Aussortieröffnung passieren können und erst durch die anschließende Ausfallöffnung als erste sortierte Münzensorte ausfallen. Alle übrigen Münzen fallen bereits durch die Aussortieröffnung aus. Sie laufen zwar unter Wirkung des Förderbandes an der Führungskante entlang und befinden sich damit mit einer Kante auf der Führungsleiste. Da die Weite der Aussortieröffnung jedoch größer ist als der Durchmesser dieser Münzen werden diese unter Wirkung des federelastisch gelagerten Förderbandes in die Aussortieröffnung hineingedrückt. Anschließend werden die aussortierten, aber noch unsortierten Münzen erneut auf die Vibrationsrutsche gegeben, die Weite der Aussortieröffnung wird auf die im Durchmesser nächst kleinere Münzensorte eingestellt und der Vorgang beginnt erneut. Der Vorgang wiederholt sich so oft, bis alle Münzen eines Münzenkollektives sortiert und gezählt sind. Bei jedem Durchlauf wird der Gesamtwert der Münzen durch die Münzenerkennungseinrichtung ermittelt und angezeigt. Diese kann z. B. aus einer Lichtleiterfädenanordnung bestehen, wie es aus dem DE-A-25 47 685 vorbekannt ist.

Es ist weiterhin bekannt, den vorstehend beschriebenen Vorgang zum Zählen und Sortieren von Münzen eines Münzenkollektives in einem einzigen Durchgang auszuführen. Hierzu sind entlang der Führungsbahn für jede Münzensorte eines Münzenkollektives eine Ausfallöffnung angeordnet, beginnend mit der Ausfallöffnung für die Münzen mit dem kleinsten Durchmesser und endend mit der Ausfallöffnung für die Münzen mit dem größten Durchmesser.

Bei beiden Arten von Vorrichtungen, welche mit hohen Zähl- und Sortier-Geschwindigkeiten von bis zu 3000 Münzen pro Minute arbeiten, besteht der Nachteil, daß Münzen fremder Währungen, die im Durchmesser einer Münzensorte des zu sortierenden und zu zählenden Münzenkollektives entsprechen, der jeweiligen Münzensorte zugeordnet und auch in der Wertigkeit entsprechend gezählt werden. Im Durchmesser zwischen den Durchmessern zweier Münzensorten des zu zählenden und zu sortierenden Münzenkollektivs liegende fremde Münzen werden zu der im Durchmesser nächst größeren Münzensorte sortiert, jedoch von der Münzenerkennungseinrichtung in der Regel nicht erkannt, so daß keine Fehlzählung erfolgt, jedoch kann die Fehl-Sortierung zu in ihrer Wertigkeit falschen Münzstapelverpackungen führen. Beide bekannten Vorrichtungen vermögen somit zum zu zählenden und zu sortierenden Münzenkollektiv nicht gehörende Münzen fremder Währungen und münzenähnliche Scheiben u. dgl. nicht von den Münzen des gewünschten Münzenkollektives zu unterscheiden und insbesondere selbst bei der hohen Arbeitsgeschwindigkeit nicht aus der Führungsbahn hinter der Münzenerkennungseinrichtung auszusondern.

Der Erfindung liegt von daher die Aufgabe zugrunde, die von der Münzenerkennungseinrich-tung erkannten und nicht zum gewünschten Münzenkollektiv gehörenden Münzen bei hoher Zähl-und Sortier-Geschwindigkeit auszusondern.

Die Lösung dieser Aufgabe ergibt sich aus den kennzeichnenden Merkmalen des Patentanspruches 1. Gemäß der Erfindung werden solche Münzen und münzenähnlichen_{"} Scheiben, welche nicht zu einer Münzensorte des zu sortierenden und zu zählenden Münzenkollektives gehören, also Münzen fremder Währungen und Falschgeld durch das Ableitelement von der Führungskante, an welcher diese unter Wirkung des Förderbandes entlang geführt werden, abgeleitet und zwar mindestens um die Breite der Führungsleiste, auf welcher der Randbereich dieser Münzen nahe der Führungskante zur Auflage kommen würde.

Da diese Münzen von der Führungsleiste im Bereich der Aussortieröffnung, welche unmittelbar hinter dem Ableitelement angeordnet ist, nicht mehr gestützt werden, fallen diese Münzen unter Wirkung des federelastisch gelagerten Förderbandes in die Aussortieröffnung. Somit können bei hoher Sortier- und Zählgeschwindigkeit nicht zum gewünschten Münzenkollektiv gehörende Münzen fremder Währungen und münzenähnliche Scheiben mit Sicherheit aussortiert werden, bevor diese der Ausfallöffnung einer entsprechenden, zum Münzenkollektiv gehörenden Münzensorte bzw. der Ausfallöffnung für alle zum Münzenkollektiv gehörenden Münzen zugeführt werden.

Als Ableitelemente können Abweiser verschiedener Bauarten verwendet werden. Wesentlich ist, daß diese die erkannten Fremdmünzen und Falschmünzen um denjenigen Abstand von der Führungskante ableiten können, welcher mindestens der Breite der Führungsleiste entspricht. Das Ableiten bzw. Abweisen muß-gegen die Wirkung des Förderbandes erfolgen, welche das Bestreben hat, die Münzen in Förderrichtung mitzunehmen und gleichzeitig gegen die Führungskante zu drücken. Als Ableitelement wird erfindungsgemäß ein vertikal bewegbarer Stift vorgesehen, der von oben auf die Führungsbahn oder von unten in die Führungsbahn bewegt werden kann. Auch kann der Stift seitlich durch die Führungskante hindurch in die Führungsbahn geschoben bzw. geschwenkt werden. In besonders bevorzugter Weise ist der Stift am Ende eines L-förmigen, quer zur Führungskante gerichteten Hebelsgelagert. Der Stift wird zur Erzielung einer hohen Arbeitsfrequenz, welche bei der hohen Zähl- und Sortier-Geschwindigkeit von 3000 Münzen pro Minute notwendig ist, von einem Elektromagneten, insbesondere Hochgeschwindigkeitsmagneten betätigt, welcher von der Münzenerkennungseinrichtung angesteuert wird.

Ferner kann das Ableitelement aus einem weichenartig ausschwenkbaren Teil der Führungsschiene gebildet sein.

Ferner ist oberhalb der Aussortieröffnung ein Element zum Einleiten der von der Führungskante abgeleiteten Münzen, insbesondere solcher von großem Durchmesser, in die Aussortieröffnung angeordnet. Derartige Münzen kippen zwar unter Wirkung des federelastisch gelagerten Förderbandes in die Aussortieröffnung hinein, können sich jedoch. unter hoher Arbeitsgeschwindigkeit am Ende der Aussortieröffnung unter dem Förderband verklemmen. In bevorzugter Weise ist als Einleitelement ein Kegel vorgesehen, dessen Achse quer zur Förderbahn und dessen Spitze gegen die Führungskante gerichtet sind.

Erfindungsgemäß ist ferner vorgesehen, daß dem Ableitelement im Einlauf in die Führungsbahn ein sogleich mit dem Ableitelement von der Münzerkennungseinrichtung betätigbarer Münzstop zugeordnet ist. Dieser stoppt den Münzfluß in die Führungsbahn gleichzeitig mit der Betätigung des Ableitelementes ab und leitet die weiteren Münzen zurück auf den Münzteller bzw. verhindert deren weiteren Einlauf. Hierdurch wird verhindert, daß eine unmittelbar einer auszusondernden Fremdmünze folgende echte Münze auch noch vom Ableitelement erfaßt und in die Aussortieröffnung geleitet wird. Der Stop besteht in an sich bekannter Weise aus von unten in die Führungsbahn eingeführten Stiften, welche unmittelbar im Einlauf zur Führungsbahn angeordnet sind.

Schließlich ist als Einleitelement ein schirmartig gewölbtes Einleitblech vorgesehen, dessen Unterkante in einem Abstand zur Führungskante angeordnet ist, der etwas größer ist, als die Dicke der dicksten Münze, und dessen Unterkante in Bewegungsrichtung der Münzen derart bogenförmig ausgebildet ist, daß der horizontale Abstand der Unterkante zunächst größer ist als der Durchmesser der größten Münze und der dann kontinuierlich abnimmt. Wenn das Ableitelement in seiner aktiven Stellung ist, d. h. alle Münzen von der Führungskante um den Betrag der Breite der Führungsleiste ableitet, werden alle Münzen mittels des Einleitbleches sicher in die Aussortieröffnung eingeleitet. Es erfolgt dann nur ein Zählvorgang aber kein Sortiervorgang, da auch Fremdmünzen dann in der unsortierten Münzenmenge verbleiben.

Die Kombination von Ableitelement und Einleitblech hat aber den besonderen Vorteil, daß aus der unsortierten Münzenmenge eine oder mehrere bestimmte Münzensorten aussortiert werden können, wie z. B. DM 1, - oder DM 2, - Münzen des deutschen Münzenkollektives. Diese bestimmten Münzen steuern nach dem Erkennungsvorgang durch die Münzenerkennungseinrichtung das Ableitelement auf, so daß diese Münzen frei passieren können. Da diese Münzen nicht von der Führungskante abgeleitet werden, können diese Münzen auch das Einleitblech frei passieren und in eine Sortieröffnung einfallen, in welcher somit nur die gewünschten DM 1, - und/ oder DM 2, - Münzen gesammelt werden.

Die Erfindung ist nachfolgend anhand eines in den Zeichnungen näher dargestellten Ausführungsbeispieles einer erfindungsgemäßen Vorrichtung zum Sortieren und Zählen von Münzen eines Münzenkollektives und zum zusätzlichen Aussortieren von Fremdmünzen näher erläutert.

Es zeigen :
Fig. 1 eine Draufsicht auf die Vorrichtung mit Münzteller und Führungsbahn mit Münzenerkennungseinrichtung, Aussortieröffnung und Ableitelement,
Fig. 2 einen Längsschnitt durch die Führungsbahn gemäß der Linie 11-11 in Fig. 1,
Fig. 3 einen Querschnitt gemäß der Linie 111-111 in Fig. 1 im Bereich des in der inaktiven Stellung befindlichen Ableitelementes,
Fig. 4 einen Querschnitt gemäß der Linie 111-11 in Fig. 1 im Bereich des in seiner aktiven Stellung befindlichen Ableitelementes,
Fig. 5 einen Querschnitt gemäß der Linie V-V in Fig.1 mit einem kegelförmigen Einleitelement,
Fig. 6 eine partielle Draufsicht auf die Vorrichtung gemäß Fig. 1 mit einem schirmartig gewölbten Einleitelement und
Fig. 7 einen Querschnitt gemäß der Linie VII-VII in Fig. 6 durch das schirmartig gewölbte Einleitelement.

Die Vorrichtung zum Zählen und Sortieren von Münzen eines Münzenkollektives und zum zusätzlichen Aussortieren von Fremdmünzen umfaßt ein Rahmengestell 1 mit einer Grundplatte 2 als Oberseite. Auf dieser ist ein horizontaler Münzteller 3 mit zur Zeichenebene der Fig. 1 senkrechter Achse 4 in der Ebene der Grundplatte 2 in Richtung des Pfeiles 5 drehbar gelagert und von einem an der Grundplatte 2 fest montierten Tellerkragen 6 umgeben, der eine Aussparung im Bereich des Einlaufs 7 in die sich tangential an den Münzteller 3 anschließende Führungsbahn 8 umfaßt. Entlang der Führungsbahn 8 erstreckt sich unter einem kleinen Winkel, a gegen die Führungskante 9 einer Führungsschiene 10 für die Münzen 11 ein Förderband 12, das im Bereich des Einlaufes 7 in die Führungsbahn 8 um eine Umlenkrolle 13 geführt ist, die an einem oberhalb der Grundplatte 2 schwenkbar angelenkten Bügel 28 gelagert ist. Im Einlauf ist eine mehrere prüfende Bauelemente umfassende Münzerkennungseinrichtung 14 angeordnet, hinter welcher in Bewegungsrichtung der Münzen 11 (Pfeil 15) gesehen eine Aussortieröffnung 16 vorgesehen ist, welche mit einer Führungsleiste 17 für die Münzen versehen ist und oberhalb welcher das Förderband 12 in nicht näher dargestellter Weise federelastisch gelagert ist. Der Abstand der Außenkante 38 der Aussortieröffnung 16 von der Führungskante 9 ist kleiner als der Durchmesser der kleinsten zu zählenden Münze 11, 11'.

In Bewegungsrichtung der Münzen 11 ist hinter der Münzenerkennungseinrichtung 14 und unmittelbar vor der Aussortieröffnung 16 ein Ableitelement 18 bewegbar gelagert, welches in der dargestellten Ausführungsform aus einem Stift 19 gebildet ist, der am Ende eines L-förmigen, quer zur Führungskante 9 gerichteten Hebels 20 gelagert und von einem Elektromagneten 21, insbesondere Hochgeschwindigkeitsmagneten betätigbar ist. In der dargestellten Ausführungsform ist der L-förmige Hebel 20 an einer in einem Schwenklager 22 gelagerten Schwenkwelle 23 befestigt, deren anderes Ende einen Hebelarm 24 trägt, an welchem die Stößelstange 25 des Elektromagneten 21 angelenkt ist. Die Vorderkante 35 des Ableitelementes 18 ist im Abstand der Breite der Führungsleiste 17 von der Führungskante 9 entfernt angeordnet.

Die Funktion des beschriebenen Ableitelementes 18 ist folgende :

Solange sich der Stift 19 des Ableitelementes 18 in seiner in Fig. 3 dargestellten inaktiven Stellung befindet, können die Münzen 11, welche an der Führungskante 9 der Führungsschiene 10 mittels des Förderbandes 12 entlang gefördert werden, frei unter dem Ableitelement 18 hindurch passieren. Die Münzen 11 liegen dann mit einem Randbereich auf der schmalen Führungsleiste 17, welche sich unmittelbar neben der Führungskante 9 erstreckt, auf und können so die Aussortieröffnung 16 passieren, sofern der Durchmesser der Münzen 11 größer ist als der Abstand der Außenkante 24 der Aussortieröffnung 16 von der Führungskante 9. Lediglich solche Münzen 11, deren Durchmesser kleiner ist als der Abstand der Außenkante 24 der Aussortieröffnung 16 von der Führungskante 9, werden durch die Aussortieröffnung 16 hindurch ausgesondert.

Sobald die Münzenerkennungseinrichtung 14 eine Münze 11' festgestellt hat, die nicht zum gewünschten Münzenkollektiv gehört, wird das 'Ableitelement 18 von der Münzenerkennungseinrichtung 14 angesteuert, d. h. der Elektromagnet 21 wird erregt. Dieser verschwenkt den L-förmigen Hebel 20 aus seiner Stellung in Fig. 3 in seine Stellung gemäß Fig. 4, wobei der Stift 19 des Ableitelementes 18 nun in die Führungsbahn 8 der Münzen 11' ragt und die nicht zum gewünschten Münzenkollektiv gehörende Münze 11' von der Führungskante 9 ableitet. Da die Vorderkante des Stiftes 19 mindestens im Abstand der Breite der Führungsleiste 17 von der Führungskante 9 entfernt angeordnet ist, verliert der zur Führungskante 9 gerichtete Rand der nicht zum Münzenkollektiv gehörenden Münze 11' seinen Halt auf der Führungsleiste 17, so daß die Münze 11' durch die Aussortieröffnung 16 aussortiert werden kann, selbst wenn der andere Rand der Münze 11' über die Außenkante 24 der Aussortieröffnung 16 ragt.

Das aus dem Stift 19 gebildete Ableitelement 18 gemäß der dargestellten Ausführungsform ist vertikal von oben auf die Führungsbahn 8 bewegbar. In nicht näher dargestellter Weise kann der Stift 19 auch vertikal von unten durch die Führungsbahn 8 in die Bewegungsbahn der auszusortierenden Münzen 11' bewegbar angeordnet sein. Auch kann der Stift 19 in der die Führungskante 9 bildenden Führungsschiene 10 seitlich verschiebbar gelagert sein. Schließlich kann das Ableitelement 18 auch aus einem weichenartig ausschwenkbaren Teil der Führungsschiene 10 gebildet werden.

Um sicherzustellen, daß auch im Durchmesser größere Münzen 11', welche nicht zum Münzenkollektiv gehören, nach dem Ableiten von der Führungskante 9 mittels des Ableitelementes 18 durch die Aussortieröffnung 16 hindurch ausfallen, ist oberhalb der. Aussortieröffnung 16 ein Element 36 zum Einleiten der mittels des Ableitelementes 18 von der Führungskante 9 abgeleitete Fremdmünzen bzw. Falschmünzen 11' größeren Durchmessers angeordnet. Das Einleitelement 36 ist aus einem Kegel 26 gebildet, dessen Achse quer zur Führungskante 9 und dessen Spitze gegen die Führungskante 9 gerichtet sind und . der am Ende eines Federarmes 27 gelagert ist, welcher wiederum am Schwenkbügel 28 für das Förderband 12 befestigt ist. Am Kegel 26 stoßen die Münzen 11' an, welche aufgrund des in seine aktive Stellung geschwenkten Ableitelementes 18 ihren Halt auf der Führungsleiste 17 verloren haben, so daß diese Münzen 11' dann unter Wirkung des federelastisch gelagerten Förderbandes 12 durch die Aussortieröffnung 16 hindurch ausgesondert werden. Die übrigen Münzen 11, welche an der Führungskante 9 anliegend über die Führungsleiste 17 gefördert werden, können den Federarm 27 verschwenken und somit den Kegel 26 passieren und mittels des Förderbandes 12 einer nachgeschalteten Sortierstrecke zugeführt werden. Dem Ableitelement 18 ist im Einlauf 7 in die Führungsbahn 8 ein sogleich mit dem Ableitelement 18 von der Münzenerkennungseinrichtung 14 betätigbarer Münzstop 29 zugeordnet, welcher den Münzenfluß in die Führungsbahn 8 gleichzeitig mit der Betätigung des Ableitelementes 18 abstoppt und die weiteren Münzen 11 zurück auf den Münzteller 3 leitet bzw. deren weiteren Einlauf verhindert. Der Münzstop 29 besteht aus von unten durch die Führungsbahn 8 in die Bewegungsbahn der Münzen 11 bewegbaren Stiften 30, die in Bewegungsrichtung der Münzen 11 vor der Münzenerkennungseinrichtung 14 in der Führungsbahn 8 angeordnet sind.

Das Ableitelement 18 hat somit die voranstehend beschriebenen Funktionen :
1. Die Durchführung eines reinen Zählvorganges, wobei Fremdmünzen 11' durch die Aussortieröffnung 16 ausgesondert und echte Münzen 11 in einem in die Führungsbahn 8 hinter der Aussortieröffnung 16 eingebrachten Ausfallschacht als unsortierte Münzenmenge gesammelt werden.
2. Die Durchführung eines Zählvorganges mit anschließendem Sortiervorgang, wobei wiederum die Fremdmünzen 11' durch die Aussortieröffnung 16 ausgesondert und die echten Münzen 11 in einer in die Führungsbahn 8 hinter der Aussortieröffnung 16 eingesetzten Sortierstrecke aus mehreren, jeweils einer Münzensorte zugeordneten Ausfallschächten sortiert werden.

Durch die nachstehend beschriebene weitere Ausbildung der Erfindung, welche in den Figuren 6 und 7 dargestellt ist, werden zwei weitere Funktionen ermöglicht. Hierbei ist oberhalb der Aussortieröffnung 16 ein Einleitelement 40 zum Einleiten der mittels des Ableitelementes 18 von der Führungskante 9 abgeleiteten Münzen 11, 11' in die Aussortieröffnung 16 angeordnet, welches Einleitelement 40 als ein schirmartig gewölbtes Einleitblech 41 ausgebildet ist, dessen Unterkante 42 in einem Abstand zur Führungsbahn 8 angeordnet ist, der etwas größer ist als die Dicke der dicksten Münze 11,11', und dessen Unterkante 42 in Bewegungsrichtung der Münzen 11, 11' derart bogenförmig ausgebildet ist, daß der horizontale Abstand 43 der Unterkante 42 zunächst größer ist als der Durchmesser der größten Münze 11, 11' und dann kontinuierlich abnimmt. Der kleinste Abstand 44 entspricht etwa dem Durchmesser der kleinsten Münze 11, 11'.

Mit dieser weiteren Ausbildung der Erfindung werden folgende weitere Funktionen ermöglicht :

3. Die Durchführung eines reinen Zählvorganges, wobei das Ableitelement 18 ständig in seiner in Figur 4 dargestellten aktiven Stellung befindlich ist, sodaß alle Münzen 11, 11', also die zum gewünschten Münzenkollektiv gehörenden echten Münzen 11 und die Fremd- oder Falschmünzen 11' mittels des Einleitbleches 41 in die Aussortieröffnung 16 hineingeleitet werden. An dieses schirmartige Einleitblech 41 stoßen die Außenränder aller Münzen 11, 11' dann an, wenn diese mittels des in der aktiven Stellung befindlichen Ableitelements 18 von der Führungskante 9 um den Betrag der Breite der Führungsleiste 17 abgeleitet werden und die Auflagefläche für den an der Führungskante 9 befindlichen Innenrand verlieren und in die Aussortieröffnung abkippen.

4. Die Durchführung eines Zählvorganges und die Aussortierung einer oder mehrerer bestimmter Münzensorten, z. B. der DM 1, - Münze des deutschen Münzenkollektives. Diese 4. Funktion entspricht der 3. Funktion weitgehend ; sobald jedoch von der Münzenerkennungseinrichtung 14 eine Münze 11 der gewünschten Münzensorte, z. B. eine DM 1, - Münze erkannt wird, wird das Ableitelement 18 in seine inaktive Stellung gemäß Figur 3 angehoben, sodaß diese Münze 11 sowohl das Ableitelement 18 als auch das Einleitblech 41 frei passieren kann, da der Innenrand dieser Münze 11 auf der Führungsleiste 17 aufliegt und diese Münze 11 nicht in die Aussortieröffnung 16 abkippt und somit am unteren Rand 42 des Einleitbleches 41 nicht anstößt.

Die Münzenerkennungseinrichtung 14 umfaßt eine quer zur Führungskante 9 in die Führungsbahn 8 eingebaute Durchmesser-Erkennungseinrichtung 31 für die Münzen 11, 11', einen unmittelbar dahinter angeordneten Induktionskopf-32 zur Erkennung der Legierung der Münzen 11, 11', einen weiteren Induktivkopf 33 zur Erkennung der Dicke der Münzen und ferner ein mit Lichtstrahlen arbeitendes Bauelement 34 zur Erkennung der Rändelung der Münzen 11, 11'.

Sämtliche Bauelemente 31 bis 34 der Münzenerkennungseinrichtung 14 sind mit einer nicht näher dargestellten elektronischen Münzwert-Erkennungseinrichtung und ferner mit dem Elektromagneten 21 zur Betätigung des Ableitelementes 18 verbunden.

## Patentansprüche

1. Vorrichtung zum Zählen und Sortieren von Münzen (11) eines Münzenkollektives, die von einem horizontalen Münzteller (3) einer im wesentlichen tangential an diesen anschließenden, mit einem Förderband (12) für die Münzen (11) versehenen horizontalen Führungsbahn (8) zugeführt werden, mit einer in dieser angeordneten Münzenerkennungseinrichtung (14) und mit einer in Bewegungsrichtung der Münzen (11) hinter der Münzenerkennungseinrichtung (14) in der Führungsbahn (8) angeordneten Aussortieröffnung (16), oberhalb welcher das Förderband (12) federelastisch gelagert ist, wobei der Aussortieröffnung (16) für von der Münzenerkennungseinrichtung (14) als Fremd- bzw. Falschmünzen (11') erkannte Münzen ein bewegbar gelagertes Ableitelement (18) zugeordnet ist, das bei einer erkann- .ten Fremd- bzw. Falschmünze (11') von der Münzenerkennungseinrichtung (14) ansteuerbar ist und aus seiner inaktiven Stellung, in der alle Münzen (11) frei passieren können, in die Führungsbahn (8) für die Münzen (11) zum Aussortieren der Fremd- bzw. Falschmünzeh (11') bewegbar ist, dadurch gekennzeichnet, daß die Führungsbahn (8) mit einer Führungskante (9) für die Münzen (11) versehen ist, daß die Aussortieröffnung (16) mit einer sich unmittelbar neben der Führungskante (9) erstreckenden Führungsleiste (17) für die Münzen (11) versehen ist, daß der Abstand der Außenkante (38) der Aussortieröffnung (16) von der Führungskante (9) kleiner ist als der Durchmesser der kleinsten zu zählenden und zu sortierenden Münze (11), daß das Ableitelement (18) in Bewegungsrichtung der Münzen (11) unmittelbar vor der Aussortieröffnung (16) angeordnet ist, und daß die Vorderkante (35) des Ableitelementes (18) zum Ableiten der erkannten Fremd- bzw. Falschmünzen (11') von der Führungskante (9) mindestens im Abstand der Breite der Führungsleiste (17) von der Führungskante (9) entfernt angeordnet ist.

2. Vorrichtung nach Anspruch 1, dadurch gekennzeichnet, daß das Ableitelement (18) aus einem in die Bewegungsbahn der Münzen (11, 11') bewegbaren Stift (19) gebildet ist.

3. Vorrichtung nach Anspruch 2, dadurch gekennzeichnet, daß der Stift (19) vertikal von oben auf die Führungsbahn (8) bewegbar ist.

4. Vorrichtung nach Anspruch 2, dadurch gekennzeichnet, daß der Stift (19) vertikal von unten durch die Führungsbahn (8) in die Bewegungsbahn der Münzen (11') bewegbar ist.

5. Vorrichtung nach Anspruch 2, dadurch gekennzeichnet, daß der Stift (19) in der die Führungskante (9) bildenden Führungsschiene (10) seitlich verschiebbar gelagert ist.

6. Vorrichtung nach Anspruch 2 oder 3, dadurch gekennzeichnet, daß der Stift (19) am Ende eines L-förmigen, quer zur Führungskante (9) gerichteten Hebels (20) gelagert ist.

7. Vorrichtung nach einem der Ansprüche 2 bis 6, dadurch gekennzeichnet, daß der Stift (19) von einem Elektromagneten (21), insbesondere Hochgeschwindigkeitsmagneten betätigbar ist.

8. Vorrichtung nach Anspruch 1, dadurch gekennzeichnet, daß das Ableitelement (18) aus einem weichenartig ausschwenkbaren Teil der Führungsschiene gebildet ist.

9. Vorrichtung nach einem der Ansprüche 1 bis 8, dadurch gekennzeichnet, daß oberhalb der Aussortieröffnung (16) ein Element (36, 40) zum Einleiten der mittels des Ableitelementes (18) von der Führungskante (9) abgeleiteten Münzen (11, 11') in die Aussortieröffnung (16) angeordnet ist.

10. Vorrichtung nach Anspruch 9, dadurch gekennzeichnet, daß das Einleitelement (36) ein Kegel (26) ist, dessen Achse quer zur Führungskante (9) und dessen Spitze gegen die Führungskante (9) gerichtet sind.

11. Vorrichtung nach einem der Ansprüche 1 bis 10, dadurch gekennzeichnet, daß dem Ableitelement (18) ein im Einlauf (7) in die Führungsbahn (8) angeordneter, zugleich mit dem Ableitelement betätigbarer Münzstop (29) zugeordnet ist.

12. Vorrichtung nach Anspruch 9, dadurch gekennzeichnet, daß das Einleitelement (40) ein schirmartig gewölbtes Einleitblech (41) ist, dessen Unterkante (42) in einem Abstand zur Führungsbahn (8) angeordnet ist, der etwas größer ist als die Dicke der dicksten Münze (11, 11'), und in Bewegungsrichtung der Münzen (11, 11') derart bogenförmig ausgebildet ist, daß der horizontale Abstand der Unterkante (42) zunächst größer ist als der Durchmesser der größten Münze (11, 11') und dann kontinuierlich abnimmt.

## Claims

1. A device for counting and sorting coins (11) in a coin collector which coins are led from a horizontal coin disc (3) in an essentially tangentially connected horizontal guiding path (8), provided with a conveyer belt (12) for the coins (11), with a coin recognition device (14) arranged in this and with a sorting outlet (16), situated in the guiding path (8) behind the coin recognition device (14), in the direction of movement of the coins (11), above which opening the conveyer belt (12) is elastically fastened, whereby at the sorting outlet (16) for the coins from the coin recognition device (14) which are recognized as foreign or false coins (11'), a movably fastened deviation element (18) is arranged which is controllable by the coin recognition device (14) and which with a recognized foreign or false coin (11') is movable from its inactive position, in which all coins (11) can pass freely, into the guiding path (8) for the coins (11) to sort out the foreign or false coins (11'), characterized in that the guiding path (8) is provided with a guiding edge (9) for the coins (11), in that the sorting outlet (16) is provided with a guiding stick (17) for the coins (11) extending immediately against the guiding edge (9), in that the distance between the outer edge (38) of the sorting outlet (16) and the guiding edge (9) is smaller than the diameter of the smallest coin (11) to be counted and sorted, in that the deviation element (18) is situated immediately before the sorting outlet (16) in the direction of movement of the coins (11), and in that the front edge (35) of the deviation element (18) for displacing the recognized foreign or false coins (11') from the guiding edge (9) is separated from the guiding edge (9) by at least the width of the guiding stick (17).

2. Device according to Claim 1, characterized in that deviation element (18) is made from a rod (19) movable into the path of movement of the coins (11, 11').

3. Device according to Claim 2, characterized in that rod (19) is movable vertically from above on the guiding path (8).

4. Device according to Claim 3, characterized in that rod (19) is movable vertically from below through the guiding path (8) into the path of movement of the coins (11').

5. Device according to Claim 3, characterized in that rod (19) is placed to be movable sideways in the guiding rails (10) forming guiding edge (9).

6. Device according to Claim 2 or 3, characterized in that the rod (19) is fastened at the end of an L-shaped handle (20) directed transversely to guiding edge (9).

7. Device according to one of Claims 2 to 6, characterized in that rod (19) can be operated by an electromagnet (21) especially a high frequency magnet.

8. Device according to Claim 1, characterized in that deviation element (18) is built as a part of the guiding rails (10) which can be swung out as with railway points.

9. Device according to one of Claims 1 to 8, characterized in that above the sorting outlet (16) an element (36, 40) is arranged for introducing into sorting outlet (16) the coins (11, 11') displaced by deviation element (18) from guiding edge (9).

10. Device according to Claim 9, characterized in that leading-in element (36) is a cone (26) the axis of which is transverse to guiding edge (9) and the top of which is against guiding edge (9).

11. Device according to one of Claims 1 to 10, characterized in that a coin stop (29), arranged in the inlet (7) of guiding path (8), is associated with deviation element (18) and can be operated simultaneously with deviation element (18).

12. Device according to Claim 9, characterized in that leading-in element (40) is a curved-screen- like, arched inlet sheet (41), whose lower edge (42) is arranged at a distance from guiding path (8) which is slightly greater that the thickness of the thickest coin (11, 11'), and is constructed in the direction of movement of the coins (11, 11') in a curve such that the horizontal gap formed by the lower edge (42) is at first greater than the diameter of the largest coin (11, 11') and then continuously decreases.

## Revendications

1. Dispositif pour compter et trier des monnaies (11) d'un ensemble de monnaies qui, à partir d'un disque de distribution de monnaies (3), sont amenées à une glissière horizontale de guidage (8) se raccordant en pratique tangentiellement à ce disque et munie d'une bande transporteuse (12) pour les monnaies (11), avec un moyen d'identification des monnaies (14) disposé sur cette glissière, et avec un orifice d'extraction (16) disposé, en suivant le sens de déplacement des monnaies, derrière le moyen (14) d'identification des monnaies sur la glissière (8), orifice au-dessus duquel la bande transporteuse (12) est montée élastiquement, un élément de dérivation monté de façon à pouvoir se déplacer, étant associé à l'orifice d'extraction (16) pour éliminer les monnaies (11') reconnues comme étrangères ou fausses par le moyen (14) d'identification des monnaies, cet élément de dérivation (18) étant susceptible d'être commandé par le moyen (14) d'identification des monnaies quand une monnaie (11') est reconnue comme étrangère ou fausse, et étant susceptible d'être déplacé à partir de sa position inactive, dans laquelle toutes les monnaies (11) peuvent passer librement, dans une position sur la glissière (8) des monnaies (11) pour extraire les monnaies (11') étrangères ou fausses, dispositif caractérisé en ce que la glissière (8) est munie d'un bord de guidage (9) pour les monnaies (11), en ce que l'orifice d'extraction (16) est muni d'une bordure de guidage (17) pour les monnaies (11), s'étendant immédiatement à côté du bord de guidage (9) et en ce que la distance entre le bord externe (38) de l'orifice d'extraction (16) et le bord de guidage (9) est inférieure au diamètre de la plus petite monnaie (11) à compter et à trier, l'élément de dérivation (18) étant disposé, en suivant le sens de déplacement des monnaies (11), immédiatement devant l'orifice d'extraction (16), et le bord antérieur (35) de l'élément (18) de dérivation des monnaies (11') reconnues comme étrangères ou fausses étant éloigné du bord de guidage (9) au moins d'une distance égale à la largeur de la bordure de guidage (17).

2. Dispositif selon la revendication 1, caractérisé en ce que l'élément de dérivation (18) est constitué par une broche (19) pouvant être déplacée dans la trajectoire des monnaies (11, 11').

3. Dispositif selon la revendication 2, caractérisé en ce que la broche (19) peut être déplacée verticalement depuis le haut sur la glissière de guidage (8).

4. Dispositif selon la revendication 2, caractérisé en ce que la broche (19) peut être déplacée verticalement depuis le bas, à travers la glissière de guidage (8), dans la trajectoire des monnaies (11').

5. Dispositif selon la revendication 2, caractérisé en ce que la broche (19) est montée dans le rail de guidage (10) constituant le bord de guidage (9) de façon à pouvoir être déplacée latéralement.

6. Dispositif selon la revendication,2 ou 3, caractérisé en ce que la broche (19) est montée à l'extrémité d'un levier (20) en forme de L, orienté transversalement par rapport au bord de guidage (9).

7. Dispositif selon une des revendications 2 à 6, caractérisé en ce que la broche (19) est susceptible d'être actionnée par un électro-aimant (21), notamment un électro-aimant à vitesse élevée.

8. Dispositif selon la revendication 1, caractérisé en ce que l'élément de dérivation (18) est constitué par une partie du rail de guidage pivotant vers l'extérieur à la façon d'un aiguillage.

9. Dispositif selon une des revendications 1 à 8, caractérisé en ce qu'au-dessus de l'orifice d'extraction (16) est disposé un élément (36, 40) pour introduire dans l'orifice d'extraction (16) les monnaies (11,11') déviées du bord de guidage (9) par l'élément de dérivation (18).

10. Dispositif selon la revendication 9, caractérisé en ce que l'élément d'introduction (36) est un cône (26) dont l'axe est orienté transversalement par rapport au bord de guidage (9) et dont la pointe est dirigée vers ce bord de guidage (9).

11. Dispositif selon une des revendications 1 à 10, caractérisé en ce qu'un arrêt de monnaies (29), disposé à l'entrée (7) de la glissière (8) et susceptible d'être actionné en même temps que l'élément de dérivation, est associé à cet élément de dérivation (18).

12. Dispositif selon la revendication 9, caractérisé en ce que l'élément d'introduction (40) est une tôle d'introduction (41) bombée en forme d'écran, dont le bord inférieur (42) est à une distance de la glissière de guidage (8) qui est un peu supérieure à l'épaisseur des monnaies (11, 11') les plus épaisses, et ce bord, dans le sens de déplacement des monnaies (11,11') est conforme en arc de façon telle que la distance horizontale entre ce bord inférieur (42) et le bord de guidage (9) est tout d'abord supérieure au diamètre des plus grandes monnaies (11, 11') et décroît ensuite de façon continue.
